# EUROPÄISCHE PATENTSCHRIFT

(11) **EP 2 643 553 B1**
(45) Veröffentlichungstag und Bekanntmachung des Hinweises auf die Patenterteilung: **29.03.2017**
(21) Anmeldenummer: 11788378.5
(22) Anmeldetag: 24.11.2011
(51) Int. Cl.: F01C 1/22, F01C 19/12

(54) **ROTATIONSKOLBENMASCHINE, INSBESONDERE KREISKOLBENMOTOR**
ROTARY PISTON MACHINE, ESPECIALLY ROTARY ENGINE
MACHINE À PISTON ROTATIF, EN PARTICULIER MOTEUR À PISTON ROTATIF

(30) Priorität: 25.11.2010 AT 19692010; 25.11.2010 AT 19622010
(43) Veröffentlichungstag der Anmeldung: 02.10.2013
(73) Patentinhaber: AVL List GmbH, 8020 Graz (AT)
(72) Erfinder: STEINBAUER, Michael, A-8052 Graz (AT); KROBATH, Andreas, A-8020 Graz (AT); KNAUS, Karl, A-8051 Thal (AT); FUERHAPTER, Heinrich, A-8052 Graz (AT)
(74) Vertreter: Wallinger, Michael
(86) Internationale Anmeldenummer: PCT/EP2011/005925
(87) Internationale Veröffentlichungsnummer: WO 2012/069198

(56) Entgegenhaltungen:
- DE-A1- 2 344 198
- DE-A1- 2 621 509
- US-A- 3 881 847
- US-A- 3 891 357
- US-A1- 2005 186 102

## Beschreibung

Die vorliegende Erfindung betrifft eine Rotationskolbenmaschine, und insbesondere einen Kreiskolbenmotor.

Im Folgenden wird die Erfindung unter Bezug auf einen Kreiskolbenmotor beschrieben, bei dem ein im Wesentlichen dreieckförmiger Rotationskolben auf einer in einem Motorgehäuse angeordneten Exzenterwelle umläuft. Die Erfindung ist aber auch bei einem Kreiskolbenmotor mit zwei, vier oder mehr Kolbenecken anwendbar und kann generell auch bei Rotationskolbenmaschinen, die einen im Motorgehäuse zentrisch umlaufenden Rotationskolben aufweisen, verwendet werden. Ferner kann die Erfindung auch bei Rotationskolbenmaschinen mit zwei, drei oder mehr nebeneinander angeordneten Rotationskolben eingesetzt werden.

Die vorliegende Erfindung ist vorzugsweise in Kraftfahrzeugen einsetzbar. Die vorliegende Erfindung ist in besonders vorteilhafter Weise in Zusammenhang mit einem Stromerzeugungsaggregat einsetzbar, welches insbesondere für den Einsatz als so genannter Range-Extender bei elektrisch betriebenen Kraftfahrzeugen geeignet ist.

Derartige Rotationskolbenmaschinen weisen in der Regel ein Gehäuse; eine durch eine erste Seitenwandung, eine zweite Seitenwandung und eine diese Seitenwandungen verbindende Umfangswandung in dem Gehäuse gebildete Kolbenkammer; und einen drehbar in der Kolbenkammer angeordneten Rotationskolben mit einer ersten Stirnseite und einer zweiten Stirnseite auf. Dabei ist die erste Stirnseite des Rotationskolbens einer Innenseite der ersten Seitenwandung der Kolbenkammer zugewandt und ist die zweite Stirnseite des Rotationskolbens einer Innenseite der zweiten Seitenwandung der Kolbenkammer zugewandt. Ferner sind zwischen einer Umfangsfläche des Rotationskolbens und der Umfangswandung der Kolbenkammer wenigstens zwei, im Fall eines dreieckförmigen Rotationskolbens drei Arbeitsräume gebildet.

Um zu verhindern, dass während des Betriebs der Rotationskolbenmaschine so genannte Blowby-Gase von den Arbeitsräumen in Zwischenräume zwischen den Stirnseiten des Rotationskolbens und den Seitenwandungen der Kolbenkammer gelangen, sind an den beiden Stirnseiten des Rotationskolbens erste Seitendichtungen zum Abdichten dieser Zwischenräume gegen die Arbeitsräume vorgesehen. Die DE 195 27 396 C2 schlägt zur Verbesserung der Dichtwirkung vor, die Seitendichtungen elastisch vorzuspannen und mit zusätzlichen Dichtringen in radialer Richtung auszustatten.

Neben den vorgenannten ersten Seitendichtungen zum Abdichten der Zwischenräume gegen die Arbeitsräume sind meist auch zweite Seitendichtungen (meist als Öldichtungen bezeichnet) vorgesehen, die in radialer Richtung innerhalb der ersten Seitendichtungen positioniert sind und dem Abdichten der Zwischenräume zwischen den Stirnseiten des Rotationskolbens und den Seitenwandungen der Kolbenkammer gegen die Zentralbohrung im Rotationskolben dienen. Zur Verbesserung der Dichtwirkung sind häufig jeweils zwei in radialer Richtung beabstandete Öldichtungen vorgesehen.

Trotz der vorhandenen ersten und zweiten Seitendichtungen an den Stirnseiten des Rotationskolbens kann nicht immer verhindert werden, dass Blowby-Gase aus den Arbeitsräumen der Kolbenkammer in die Zwischenräume zwischen den Stirnseiten des Rotationskolbens und den Seitenwandungen der Kolbenkammer eindringen.

Die US 3,849,038 A beschreibt eine Konfiguration einer Kreiskolbenmaschine, bei welcher die Einlassöffnung in der Seitenwandung der Kolbenkammer so angeordnet und geformt ist, dass ein Abschnitt zwischen zwei in radialer Richtung beabstandeten Öldichtungen, in dem sich Blowby-Gase sammeln können, diese Einlassöffnung beim Drehen des Rotationskolbens überstreicht, sodass die Blowby-Gase aus dem Zwischenraum über diese Einlassöffnung der Kolbenkammer abgeführt und wieder den Arbeitsräumen zugeführt werden können.

Gemäß der US 4,080,118 A sind in radialer Richtung zwischen den ersten Seitendichtungen und den zweiten Seitendichtungen in den Stirnseiten des Rotationskolbens jeweils Ausnehmungen vorgesehen, in denen sich die die ersten Seitendichtungen überwindenden Blowby-Gase aus den Arbeitsräumen sammeln können. Auch bei dieser Ausführungsform erfolgt das Entleeren der Blowby-Gase über die Einlassöffnung in der oder den Seitenwandung(en) der Kolbenkammer beim Überstreichen derselben während der Drehung des Rotationskolbens.

Die JP 03-037301 A offenbart eine Rotationskolbenmaschine, bei welcher in radialer Richtung zwischen den ersten Seitendichtungen und den zweiten Seitendichtungen des Rotationskolbens in den Stirnseiten des Rotationskolbens jeweils Ausnehmungen vorgesehen sind, in denen sich die Blowby-Gase aus den Arbeitsräumen sammeln können. Der Rotationskolben ist ferner in axialer Richtung mit einer Durchgangsbohrung ausgebildet, welche die Ausnehmungen in den beiden Stirnseiten des Rotationskolbens miteinander verbindet. Über diese Durchgangsbohrung können ein Druckabbau der Blowby-Gase und auch ein Druckausgleich zwischen den Blowby-Gasen zu beiden Stirnseiten des Rotationskolbens erfolgen.

Bei der Rotationskolbenmaschine der WO 2009/101385 A1 werden die Blowby-Gase aus den Arbeitsräumen, welche die Seitendichtungen des Rotationskolbens überwinden, genutzt, um den Druck eines den Rotationskolben durchströmenden Kühlgases zu regeln.

Die DE 23 44 198 betrifft eine Rotationskolben-Brennkraftmaschine mit Schmierung des Exzenterraumes aus einem Ölbehälter, bei welcher der Kolben zur Ölabdichtung des Exzenterraumes Axial-Dichtringe konzentrisch um die Kolbennabe aufweist, dadurch gekennzeichnet, dass in den Exzenterraum außer den Öl-Zu- und -Rücklaufleitungen eine Entlüftungsleitung mündet, welche direkt oder indirekt mit dem Ansaugkanal verbunden ist.

Der Erfindung liegt die Aufgabe zugrunde, eine Rotationskolbenmaschine mit einer verbesserten Entlüftung von Blowby-Gasen, die von den Arbeitsräumen in der Kolbenkammer in die Zwischenräume zwischen den Seitenwandungen der Kolbenkammer und den Stirnseiten des Rotationskolbens eindringen, vorzusehen.

Diese Aufgabe wird erfindungsgemäß durch die Lehre des Anspruchs 1 gelöst. Zu bevorzugende Weiterbildungen der Erfindung sind Gegenstand der Unteransprüche.

Die Rotationskolbenmaschine weist ein Gehäuse; eine durch eine erste Seitenwandung, eine zweite Seitenwandung und eine die Seitenwandungen verbindende Umfangswandung in dem Gehäuse gebildete Kolbenkammer; einen drehbar in der Kolbenkammer angeordneten Rotationskolben mit einer ersten Stirnseite und einer zweiten Stirnseite, wobei die erste Stirnseite des Rotationskolbens einer Innenseite der ersten Seitenwandung der Kolbenkammer zugewandt ist und die zweite Stirnseite des Rotationskolbens einer Innenseite der zweiten Seitenwandung der Kolbenkammer zugewandt ist und wobei zwischen einer Umfangsfläche des Rotationskolbens und der Umfangswandung der Kolbenkammer wenigstens zwei Arbeitsräume gebildet sind; und wenigstens eine erste Seitendichtung an der ersten und der zweiten Stirnseite des Rotationskolbens zum Abdichten von Zwischenräumen zwischen der ersten bzw. zweiten Seitenwandung der Kolbenkammer und der ersten bzw. zweiten Stirnseite des Rotationskolbens gegen die Arbeitsräume auf. Erfindungsgemäß ist die Rotationskolbenmaschine dadurch gekennzeichnet, dass in der ersten und/oder der zweiten Seitenwandung der Kolbenkammer wenigstens eine Entlüftungsbohrung vorgesehen ist, die mit wenigstens einem Entlüftungskanal in dem Gehäuse verbunden ist, wobei die wenigstens eine Entlüftungsbohrung an einer Stelle vorgesehen ist, die in radialer Richtung innerhalb der wenigstens einen ersten Seitendichtung liegt.

Die Rotationskolbenmaschine der Erfindung kann insbesondere als Kreiskolbenmotor ausgebildet sein. Außerdem kann die Rotationskolbenmaschine bzw. der Kreiskolbenmotor der Erfindung insbesondere zum Einsatz als so genannter Range-Extender für ein elektrisch betriebenes Kraftfahrzeug ausgebildet sein.

Durch die erfindungsgemäße Konstruktion, wenigstens eine Entlüftungsbohrung, die mit wenigstens einem Entlüftungskanal in dem Gehäuse verbunden ist, in der ersten und/oder der zweiten Seitenwandung der Kolbenkammer an einer Stelle vorzusehen, die in radialer Richtung innerhalb der wenigstens einen ersten Seitendichtung liegt, können Blowby-Gase aus den Arbeitsräumen, welche die ersten Seitendichtungen überwinden, sehr rasch aus den Zwischenräumen zwischen den Seitenwandungen der Kolbenkammer und den Stirnseiten des Rotationskolbens abgelassen werden. Durch dieses rasche Entfernen der Blowby-Gase können auch die durch die Blowby-Gase bedingten Drücke bzw. Druckbelastungen sehr schnell und zuverlässig abgebaut werden.

Die ersten Seitendichtungen an den Stirnseiten des Rotationskolbens sollen grundsätzlich das Eindringen der Blowby-Gase aus den Arbeitsräumen in der Kolbenkammer in die Zwischenräume zwischen den Seitenwandungen der Kolbenkammer und den Stirnseiten des Rotationskolbens verhindern. Diese Dichtwirkung kann insbesondere bei hohen Drücken in den Arbeitsräumen nicht immer vollständig gewährleistet werden. Da zum Zeitpunkt der Zündung in den Arbeitsräumen die höchsten Drücke erzeugt werden, gelangen insbesondere zu diesem Zeitpunkt Blowby-Gase in die Zwischenräume zwischen den Seitenwandungen der Kolbenkammer und den Stirnseiten des Rotationskolbens.

Die wenigstens eine Entlüftungsbohrung ist an einer Stelle vorgesehen, die in radialer Richtung innerhalb der wenigstens einen ersten Seitendichtung des Rotationskolbens liegt. Auf diese Weise kann erreicht werden, dass durch die wenigstens eine Entlüftungsbohrung in der/den Seitenwandung(en) der Kolbenkammer nur Blowby-Gase aus den besagten Zwischenräumen, nicht jedoch auch direkt aus den Arbeitsräumen in den Entlüftungskanal im Gehäuse abgelassen werden.

Die "Kolbenkammer" bezeichnet allgemein einen Raum in dem Gehäuse der Rotationskolbenmaschine, in welchem der Rotationskolben angeordnet ist. Im Allgemeinen erstreckt sich auch die Antriebswelle der Rotationskolbenmaschine, auf welcher der Rotationskolben umläuft, durch diese Kolbenkammer hindurch. Die Kolbenkammer ist in axialer Richtung durch eine erste und eine zweite Seitenanordnung und in radialer Richtung durch eine Umfangswandung begrenzt. Die "Seitenwandungen" und/oder die "Umfangswandung" der Kolbekammer sind vorzugsweise einteilig mit dem Gehäuse bzw. einem Gehäuseteil ausgebildet oder als separate Komponenten ausgestaltet, welche mit dem Gehäuse bzw. einem Gehäuseteil vorzugsweise fest verbunden sind. Diese Wandungen der Kolbenkammer können jeweils wahlweise aus dem gleichen Material wie das Gehäuse oder aus einem vom Material des Gehäuses verschiedenen Material gefertigt sein.

Mit "Arbeitsräumen" sind die Teilräume der Kolbenkammer bezeichnet, die zwischen dem Rotationskolben und der Umfangswandung der Kolbenkammer gebildet sind. Im Fall eines dreieckförmigen Rotationskolbens sind beispielsweise drei solcher Arbeitsräume vorhanden. Die wenigstens zwei Arbeitsräume sind üblicherweise voneinander getrennt, vorzugsweise durch Radialdichtungen in den Ecken des Rotationskolbens.

Die "wenigstens eine erste Seitendichtung" ist ein Dichtmittel, das in oder an der ersten bzw. zweiten Stirnseite des Rotationskolbens angebracht ist. Die wenigstens eine erste Seitendichtung stößt auch beim Drehen des Rotationskolbens an die Innenseite der ersten bzw. zweiten Seitenwandung der Kolbenkammer, wobei die Seitendichtung zu diesem Zweck vorzugsweise in Richtung zur jeweiligen Seitenwandung der Kolbenkammer vorgespannt, bevorzugt elastisch vorgespannt ist. Die erste Seitendichtung ist eine ein- oder mehrteilige Komponente. Die "wenigstens eine" erste Seitendichtung umfasst genau eine erste Seitendichtung sowie zwei oder mehr, in radialer Richtung beabstandete erste Seitendichtungen. Die ersten Seitendichtungen sind in der Regel an der ersten Stirnseite und an der zweiten Stirnseite des Rotationskolbens vorgesehen. Diese Anordnung der ersten Seitendichtungen kann entweder symmetrisch oder asymmetrisch in Bezug auf die Positionierung, die Größe, die Formgebung, die Ausgestaltung und/oder die Anzahl der ersten Seitendichtungen gewählt werden.

Die "wenigstens eine Entlüftungsbohrung" stellt im Sinne der vorliegenden Erfindung allgemein eine Durchgangsöffnung in der jeweiligen Seitenwandung der Kolbenkammer dar, die einen Durchtritt von Blowby-Gasen erlaubt. In einer Seitenwandung der Kolbenkammer können genau eine Entlüftungsbohrung oder zwei oder mehr, in radialer und/oder axialer Richtung beabstandete Entlüftungsbohrungen vorgesehen sein. Außerdem kann/können die Entlüftungsbohrung(en) entweder nur in einer der beiden Seitenwandungen der Kolbenkammer oder in beiden Seitenwandungen der Kolbenkammer vorgesehen sein. Im letztgenannten Fall sind die Entlüftungsbohrungen der Seitenwandungen entweder mit einem gemeinsamen Entlüftungskanal im Gehäuse oder mit verschiedenen Entlüftungskanälen im Gehäuse verbunden.

Die "radiale Richtung" und die "axiale Richtung" beziehen sich in Zusammenhang mit der vorliegenden Erfindung jeweils auf eine Richtung der Drehachse der Antriebswelle der Rotationskolbenmaschine, um welche der Rotationskolben umläuft. Eine Erstreckung in "axialer Richtung" bedeutet daher eine Erstreckung im Wesentlichen parallel zur Drehachse der Antriebswelle, und eine Erstreckung in "radialer Richtung" bedeutet eine Erstreckung im Wesentlichen senkrecht zur Drehachse der Antriebswelle.

Die Anordnung der wenigstens einen Entlüftungsbohrung in radialer Richtung "innerhalb der wenigstens einen ersten Seitendichtung" bedeutet, dass die wenigstens eine Entlüftungsbohrung, vorzugsweise alle Entlüftungsbohrungen in der Seitenwandung der Kolbenkammer, in radialer Richtung innerhalb der einen ersten Seitendichtung (falls genau eine erste Seitendichtung vorgesehen ist) oder innerhalb der radial äußersten ersten Seitendichtung, vorzugsweise innerhalb der radial innersten ersten Seitendichtung (falls zwei oder mehr erste Seitendichtungen an einer Stirnseite des Rotationskolbens vorgesehen sind) positioniert sind. Vorzugswiese ist/ sind die Entlüftungsbohrung(en) im Wesentlichen vollständig innerhalb der wenigstens einen ersten Seitendichtung angeordnet. Ferner ist die wenigstens eine Entlüftungsbohrung vorzugsweise innerhalb einer Hüllkurve (über eine vollständige Umdrehung des Rotationskolbens), bevorzugt innerhalb einer inneren Hüllkurve der wenigstens einen ersten Seitendichtung angeordnet.

In einer bevorzugten Ausführungsform der Erfindung weist der Rotationskolben zudem eine Zentralbohrung auf und ist wenigstens eine zweite Seitendichtung an der ersten und der zweiten Stirnseite des Rotationskolbens zum Abdichten der Zwischenräume zwischen der ersten bzw. zweiten Seitenwandung der Kolbenkammer und der ersten bzw. zweiten Stirnseite des Rotationskolbens gegen die Zentralbohrung vorgesehen, wobei die wenigstens eine zweite Seitendichtung in radialer Richtung innerhalb der wenigstens einen ersten Seitendichtung angeordnet ist. Die wenigstens eine Entlüftungsbohrung ist in diesem Fall in radialer Richtung außerhalb der wenigstens einen zweiten Seitendichtung positioniert.

Die zweiten Seitendichtungen dienen grundsätzlich dem Abdichten der Zwischenräume zwischen der ersten bzw. zweiten Seitenwandung der Kolbenkammer und der ersten bzw. zweiten Stirnseite des Rotationskolbens gegen die Zentralbohrung, um ein Austreten eines Schmiermittels (z.B. Schmieröl) für die Lagerungen der Antriebswelle und des Rotationskolbens aus der Zentralbohrung nach außen in die besagten Zwischenräume zu verhindern. Zudem verbessern diese zweiten Seitendichtungen eine Dichtwirkung gegen das Eindringen der Blowby-Gase aus den Arbeitsräumen der Kolbenkammer in die besagten Zwischenräume bis in die Zentralbohrung des Rotationskolbens.

Die Anordnung der wenigstens einen Entlüftungsbohrung in radialer Richtung außerhalb der wenigstens einen zweiten Seitendichtung bewirkt, dass die wenigstens einen Entlüftungsbohrung bei dieser Ausgestaltung in radialer Richtung zwischen der wenigstens einen ersten Seitendichtung und der wenigstens einen zweiten Seitendichtung positioniert ist.

Die "wenigstens eine zweite Seitendichtung" ist ein Dichtmittel, das in oder an der ersten bzw. zweiten Stirnseite des Rotationskolbens angebracht ist. Die wenigstens eine zweite Seitendichtung stößt auch beim Drehen des Rotationskolbens an die Innenseite der ersten bzw. zweiten Seitenwandung der Kolbenkammer, wobei die Seitendichtung zu diesem Zweck vorzugsweise in Richtung zur jeweiligen Seitenwandung der Kolbenkammer vorgespannt, bevorzugt elastisch vorgespannt ist. Die zweite Seitendichtung ist eine ein- oder mehrteilige Komponente. Die "wenigstens eine" zweite Seitendichtung umfasst genau eine zweite Seitendichtung sowie zwei, drei oder mehr, in radialer Richtung beabstandete zweite Seitendichtungen. Die zweiten Seitendichtungen sind in der Regel an der ersten Stirnseite und an der zweiten Stirnseite des Rotationskolbens vorgesehen. Diese Anordnung der zweiten Seitendichtungen kann entweder symmetrisch oder asymmetrisch in Bezug auf die Positionierung, die Größe, die Formgebung, die Ausgestaltung und/oder die Anzahl der zweiten Seitendichtungen gewählt werden. Die ersten und die zweiten Seitendichtungen können entweder im Wesentlichen baugleich sein oder zueinander unterschiedlich ausgestaltet sein.

Die Anordnung der wenigstens einen Entlüftungsbohrung in radialer Richtung "außerhalb der wenigstens einen zweiten Seitendichtung" bedeutet, dass die wenigstens eine Entlüftungsbohrung, vorzugsweise alle Entlüftungsbohrungen in der/den Seitenwandung(en) der Kolbenkammer in radialer Richtung außerhalb der einen zweiten Seitendichtung (falls genau eine zweite Seitendichtung vorgesehen ist) oder außerhalb der radial innersten zweiten Seitendichtung, vorzugsweise außerhalb der radial äußersten zweiten Seitendichtung (falls zwei oder mehr zweite Seitendichtungen an einer Stirnseite des Rotationskolbens vorgesehen sind) positioniert sind. Vorzugsweise ist/sind die Entlüftungsbohrung(en) im Wesentlichen vollständig außerhalb der wenigstens einen zweiten Seitendichtung angeordnet. Ferner ist die wenigstens eine Entlüftungsbohrung vorzugsweise außerhalb einer Hüllkurve (über eine vollständige Umdrehung des Rotationskolbens), bevorzugt außerhalb einer äußeren Hüllkurve der wenigstens einen zweiten Seitendichtung angeordnet.

In einer bevorzugten Ausgestaltung der Erfindung ist an der Umfangsfläche des Rotationskolbens wenigstens eine in Richtung zur Umfangswandung der Kolbenkammer ragende Radialdichtung angeordnet. Die wenigstens eine Entlüftungsbohrung liegt in diesem Fall vorzugsweise in radialer Richtung innerhalb der wenigstens einen Radialdichtung.

Die "wenigstens eine Radialrichtung" ist ein Dichtmittel, das in oder an der Umfangsfläche des Rotationskolbens angebracht ist und einer Trennung der benachbarten Arbeitsäume während des Umlaufs des Rotationskolbens dient. Die wenigstens eine Radialdichtung stößt auch beim Drehen des Rotationskolbens an die Umfangswandung der Kolbenkammer. Die Radialdichtungen sind vorzugsweise in den Eckbereich en des Rotationskolbens vorgesehen, wobei die "wenigstens eine" Radialdichtung genau eine, zwei oder mehr Radialdichtungen in jedem Eckbereich des Rotationskolbens umfasst. Die Radialdichtungen sind vorzugsweise jeweils in einem Dichtbolzen im Rotationskolben angeordnet, bevorzugt in einer Nut eines Dichtbolzens im Rotationskolben eingesetzt.

Die Anordnung der wenigstens einen Entlüftungsbohrung in radialer Richtung "innerhalb der wenigstens einen Radialdichtung" soll bedeuten, dass die wenigstens eine Entlüftungsbohrung, vorzugsweise alle Entlüftungsbohrungen in der/den Seitenwandung(en) der Kolbenkammer in radialer Richtung innerhalb der radial inneren Kanten der Radialdichtungen, bevorzugt innerhalb der Nutgründe der Nuten für die Radialdichtungen in den Dichtbolzen positioniert. Vorzugsweise ist/sind die Entlüftungsbohrung(en) im Wesentlichen vollständig innerhalb der wenigstens einen Radialdichtung bzw. ihres Nutgrundes angeordnet. Ferner ist die wenigstens eine Entlüftungsbohrung vorzugsweise innerhalb einer Hüllkurve, bevorzugt innerhalb einer inneren Hüllkurve der wenigstens einen Radialdichtung bzw. ihres Nutgrundes positioniert.

Die Positionierung der wenigstens einen Entlüftungsbohrung in radialer Richtung innerhalb der wenigstens einen Radialrichtung bedeutet im Ergebnis, dass die wenigstens eine Entlüftungsbohrung in radialer Richtung innerhalb der wenigstens einen ersten Seitendichtung oder innerhalb der wenigstens einen Radialdichtung liegt, je nachdem welche Position in radialer Richtung weiter innen liegt.

In einer vorteilhaften Ausgestaltung der Erfindung liegt die wenigstens eine Entlüftungsbohrung innerhalb eines Winkelsegments, in welchem keine Kühlmittelbohrung in der ersten bzw. zweiten Seitenwandung vorgesehen ist. Durch diese Maßnahme kann verhindert werden, dass sich die Kühlmittelbohrungen und die Entlüftungsbohrungen in der jeweiligen Seitenwandung der Kolbenkammer gegenseitig stören. Mit anderen Worten wird die wenigstens eine Entlüftungsbohrung in einem Winkelsegment angeordnet, in dem für ihre Ausbildung ausreichend Platz vorhanden ist.

In einer vorteilhaften Ausgestaltung der Erfindung liegt die wenigstens eine Entlüftungsbohrung innerhalb eines Winkelsegments des kalten Bogens der Kolbenkammer. Unter dem "kalten Bogen" ist das Winkelsegment der Kolbenkammer zu verstehen, in dem sich eine beständig kalte Zone in der im Wesentlichen stationären Temperaturverteilung ausbildet. Auch durch diese Maßnahme kann verhindert werden, dass sich die Entlüftungsbohrungen und etwaige Kühlmaßnahmen der Rotationskolbenmaschine gegenseitig stören.

In einer vorteilhaften Ausgestaltung der Erfindung weist der Rotationskolben wenigstens einen Hohlraum auf, der sich in radialer Richtung innerhalb der wenigstens einen ersten Seitendichtung bzw. zwischen der wenigstens einen ersten Seitendichtung und der wenigstens einen zweiten Seitendichtung von der ersten Stirnseite zur zweiten Stirnseite erstreckt. Durch diesen Hohlraum werden die Zwischenräume zu beiden Stirnseiten des Rotationskolbens miteinander verbunden, sodass die in die Zwischenräume zwischen der ersten bzw. zweiten Seitenwandung der Kolbenkammer und der ersten bzw. zweiten Stirnseite des Rotationskolbens eindringenden Blowby-Gase in den Hohlraum des Rotationskolbens strömen können. Auf diese Weise kann der durch die Blowby-Gase in den besagten Zwischenräumen aufgebaute Druck abgebaut und zwischen den beiden Stirnseiten des Rotationskolbens ausgeglichen werden.

Der "wenigstens eine" Hohlraum im Rotationskolben zwischen den beiden Stirnseiten des Rotationskolbens umfasst genau einen sowie auch zwei oder mehr Hohlräume. Der "Hohlraum" ist allgemein ein beliebiger Hohlraum, der ein Durchströmen durch die Blowby-Gase erlaubt. Der "wenigstens eine Hohlraum" verläuft vorzugsweise im Wesentlichen in axialer Richtung durch den Rotationskolben; er kann aber auch in einem Winkel zur axialen Richtung ausgerichtet sein. Zudem kann der wenigstens eine Hohlraum im Wesentlichen geradlinig oder gekrümmt oder abschnittweise gekrümmt ausgebildet sein. Weiter kann der wenigstens eine Hohlraum einen im Wesentlichen konstanten Querschnitt (in Bezug auf Form und/oder Größe) oder einen über seine Länge hinweg veränderlichen Querschnitt haben.

Im Fall des obigen Rotationskolben mit wenigstens einem Hohlraum ist vorzugsweise nur in einer der ersten und der zweiten Seitenwandung der Kolbenkammer wenigstens eine Entlüftungsbohrung vorgesehen. Durch diese Maßnahme ist auch ein Entlüftungskanal nur auf einer Seite des Rotationskolbens im Gehäuse ausreichend. Als Ergebnis kann eine kompakte Bauweise der gesamten Rotationskolbenmaschine erreicht werden. Grundsätzlich sind im Rahmen der Erfindung aber auch Konstruktionen möglich, bei denen an beiden Seitenwandungen der Kolbenkammer jeweils wenigstens eine Entlüftungsbohrung vorgesehen ist.

In einer weiteren vorteilhaften Ausgestaltung der Erfindung weist der Rotationskolben im Bereich jedes Arbeitsraums in der ersten Stirnseite in radialer Richtung innerhalb der wenigstens einen ersten Seitendichtung bzw. zwischen der wenigstens einen ersten Seitendichtung und der wenigstens einen zweiten Seitendichtung wenigstens eine erste Ausnehmung und in der zweiten Stirnseite in radialer Richtung innerhalb der wenigstens einen ersten Seitendichtung bzw. zwischen der wenigstens einen ersten Seitendichtung und der wenigstens einen zweiten Seitendichtung wenigstens eine zweite Ausnehmung auf. Die in die Zwischenräume zwischen der ersten bzw. zweiten Seitenwandung der Kolbenkammer und der ersten bzw. zweiten Stirnseite des Rotationskolbens eindringenden Blowby-Gase können so in den Ausnehmungen aufgenommen werden, sodass ein durch die Blowby-Gase in den besagten Zwischenräumen aufgebauter Druck abgebaut werden kann.

Bei der letztgenannten Ausführungsform sind die wenigstens eine erste Ausnehmung in der ersten Stirnseite des Rotationskolbens und die wenigstens eine zweite Ausnehmung in der zweiten Stirnseite des Rotationskolbens vorzugsweise durch wenigstens eine Durchgangsöffnung miteinander verbunden. Auf diese Weise kann der durch die Blowby-Gase in den besagten Zwischenräumen bzw. in den Ausnehmungen der Rotationskolben-Stirnseiten bewirkte Druck zwischen den beiden Stirnseiten des Rotationskolbens ausgeglichen werden. Durch diese Durchgangsöffnung(en) wird auch hier ein durchgehender Hohlraum in dem Rotationskolben mit den bereits oben beschriebenen Vorteilen geschaffen.

Die "wenigstens eine" erste bzw. zweite Ausnehmung in der ersten/zweiten Stirnseite des Rotationskolbens umfasst genau eine sowie auch zwei, drei oder mehr erste bzw. zweite Ausnehmungen. Diese Anordnung der ersten und zweiten Ausnehmungen kann entweder symmetrisch oder asymmetrisch in Bezug auf die Positionierung, die Größe, die Formgebung, die Ausgestaltung und/oder die Anzahl der ersten/zweiten Ausnehmungen gewählt sein.

Die "wenigstens eine" Durchgangsöffnung im Rotationskolben zwischen den Ausnehmung zu beiden Stirnseiten des Rotationskolbens umfasst genau eine sowie auch zwei oder mehr Durchgangsöffnungen. Es können mehrere Ausnehmungen durch eine Durchgangsöffnung verbunden werden und es können mehrere Durchgangsöffnungen eine erste mit einer zweiten Ausnehmung verbinden.

Die "Durchgangsöffnung" ist allgemein eine beliebige Durchgangsöffnung, die ein Durchströmen durch die Blowby-Gase erlaubt. Die "wenigstens eine Durchgangsöffnung" verläuft vorzugsweise im Wesentlichen in axialer Richtung zwischen den Ausnehmungen durch den Rotationskolben; sie kann aber auch in einem Winkel zur axialen Richtung ausgerichtet sein. Zudem kann die wenigstens eine Durchgangsöffnung im Wesentlichen geradlinig oder gekrümmt oder abschnittweise gekrümmt ausgebildet sein. Weiter kann die wenigstens eine Durchgangsöffnung einen im Wesentlichen konstanten Querschnitt (in Bezug auf Form und/oder Größe) oder einen über ihre Länge hinweg veränderlichen Querschnitt haben.

In einer vorteilhaften Ausgestaltung der Erfindung ist die wenigstens eine Entlüftungsbohrung über wenigstens einen Verbindungskanal mit dem Entlüftungskanal verbunden. Der Verbindungskanal im Gehäuse erlaubt eine Positionierung des Entlüftungskanals mehr oder weniger unabhängig von der Position der Entlüftungsbohrung in der Seitenwandung der Kolbenkammer.

In einer weiteren vorteilhaften Ausgestaltung der Erfindung sind die wenigstens eine Entlüftungsbohrung und/oder der wenigstens eine Verbindungskanal in Richtung zum Entlüftungskanal (im Betrieb der Rotationskolbenmaschine) zumindest teilweise ansteigend ausgebildet. Diese Ausrichtung der Entlüftungsbohrung und/oder des Verbindungskanals verbessert das Abströmen der Blowby-Gase aus den Zwischenräumen zwischen den Seitenwandungen der Kolbenkammer und den Stirnseiten des Rotationskolbens in den Entlüftungskanal. Ferner kann diese Ausrichtung der Entlüftungsbohrung und/oder des Verbindungskanals eine mehr oder weniger ausgeprägte Ölabscheidewirkung erzielen, sodass weniger Schmiermittel durch die Blowby-Gase in den Entlüftungskanal mitgerissen wird.

In einer noch weiteren vorteilhaften Ausgestaltung der Erfindung ist in oder an der wenigstens einen Entlüftungsbohrung und/oder dem wenigstens einen Verbindungskanal wenigstens eine Einrichtung zum Beeinflussen des Öffnungsquerschnitts der Entlüftungsbohrung bzw. des Verbindungskanals vorgesehen. Diese Einrichtung zum Beeinflussen des Öffnungsquerschnitts kann zum Beispiel in Form einer Drossel- oder Blendenvorrichtung ausgebildet sein. Durch diese Maßnahme kann in vorteilhafter Weise ein Druckgefälle zwischen dem Entlüftungskanal einerseits und den Zwischenräumen zwischen den Seitenwandungen der Kolbenkammer und den Stirnseiten des Rotationskolbens bzw. den Ausnehmungen oder Hohlräumen im Rotationskolben andererseits eingestellt werden.

Die wenigstens eine Entlüftungsbohrung besitzt vorzugsweise einen in konzentrischer Richtung des Rotationskolbens langgestreckten Querschnitt, bevorzugt einen im Wesentlichen nierenförmigen Querschnitt. Diese Ausgestaltung der Entlüftungsbohrung(en) verbessert das Abströmen der Blowby-Gase aus den Zwischenräumen zwischen den Seitenwandungen der Kolbenkammer und den Stirnseiten des Rotationskolbens in den Entlüftungskanal.

In einer weiteren vorteilhaften Ausgestaltung der Erfindung ist der wenigstens eine Entlüftungskanal im Gehäuse mit einer Ölabscheidungsvorrichtung verbunden.

In einer noch weiteren vorteilhaften Ausgestaltung der Erfindung ist der wenigstens eine Entlüftungskanal mit einer Ölwanne verbunden.

In einer bevorzugten Ausgestaltung der vorliegenden Erfindung ist wenigstens ein weiterer Verbindungskanal zum Verbinden der Zentralbohrung des Rotationskolbens mit dem Entlüftungskanal vorgesehen. Über diesen weiteren Verbindungskanal können auch die Blowby-Gase, die nicht nur die ersten Seitendichtungen, sondern auch noch die zweiten Seitendichtungen überwinden, aus der Zentralbohrung des Rotationskolbens abgelassen werden.

Ferner können der Entlüftungskanal, der Verbindungskanal und/oder der weitere Verbindungskanal zumindest teilweise labyrinthartig ausgebildet sein und/oder zumindest einen Beruhigungsraum aufweisen. Diese Maßnahmen verbessern die Ölabscheidung aus den Blowby-Gasen und ermöglichen somit eine kompaktere Bauweise der Rotationskolbenmaschine.

Die vorliegende Erfindung ist in besonders vorteilhafter Weise in einem Stromerzeugungsaggregat, insbesondere für ein elektrisch betriebenes Kraftfahrzeug, einsetzbar, in welchem Fall eine drehbar in dem Gehäuse gelagerte Antriebswelle vorgesehen ist, auf welcher der Rotationskolben umläuft und welche mit einem elektromechanischen Energiewandler gekoppelt ist.

Obige sowie weitere Vorteile, Merkmale und Anwendungsmöglichkeiten der vorliegenden Erfindung ergeben sich aus der nachfolgenden Beschreibung eines bevorzugten Ausführungsbeispiels anhand der Zeichnungen. Darin zeigen:
- Figur 1: eine ausschnittweise Längsschnittansicht einer Rotationskolbenmaschine gemäß der vorliegenden Erfindung; und
- Figur 2: eine ausschnittweise Querschnittansicht der Rotationskolben-maschine von Fig. 1.

Bezug nehmend auf Fig. 1 und 2 wird nun ein bevorzugtes Ausführungsbeispiel der Erfindung näher erläutert. Wie bereits eingangs erwähnt, wird die Erfindung dabei am Beispiel eines Kreiskolbenmotors mit einem im Wesentlichen dreieckförmigen Rotationskolben beschrieben.

In einem Gehäuse 10 der Rotationskolbenmaschine ist eine Kolbenkammer 12 ausgebildet, die durch eine erste Seitenwandung 14 und eine zweite Seitenwandung 16, die in axialer Richtung (Rechts/Links-Richtung in Fig. 1) voneinander beabstandet und im Wesentlichen parallel zueinander ausgerichtet sind, sowie eine diese Seitenwandungen 14 und 16 in axialer Richtung verbindende Umfangswandung 18 begrenzt ist. Die Umfangswandung 18 der Kolbenkammer 12 hat eine trochoidenförmige innere Lauffläche. In diesem Ausführungsbeispiel sind die Wandungen 14, 16, 18 der Kolbenkammer 12 als von dem übrigen Maschinengehäuse 10 separat gefertigte Komponenten vorgesehen.

In dem Gehäuse ist eine Antriebswelle 20 mittels Lagervorrichtungen 22, 24 drehbar gelagert. Im Fall des Kreiskolbenmotors hat diese Antriebswelle 20 einen Exzenterabschnitt 26.

Diese Exzenterwelle 20 ist mit einem elektromechanischen Energiewandler (nicht dargestellt) gekoppelt, um ein Stromerzeugungsaggregat zu bilden. Bei dem elektromechanischen Energiewandler handelt es sich zum Beispiel um einen Generator, der im Betrieb der Rotationskolbenmaschine die mechanische Rotationsenergie der Exzenterwelle 20 in elektrische Energie umwandelt, um diese dann zum Beispiel in einer elektrochemischen Energiespeichervorrichtung (nicht dargestellt), wie beispielsweise eine Batterie, einen Akkumulator oder dergleichen zu speichern.

Mit der in der Energiespeichervorrichtung gespeicherten Energie kann dann zum Beispiel ein Elektromotor betrieben werden, der zumindest ein Rad eines Kraftfahrzeuges antreibt. Das Stromerzeugungsaggregat mit dem Kreiskolbenmotor und dem Generator dient in diesem Fall als so genannter Range-Extender, der die Batterie des elektrischen betriebenen Kraftfahrzeugs bei Bedarf wieder auflädt und so die Reichweite des Kraftfahrzeugs vergrößert.

Zurück zu Fig. 1 ist in der Kolbenkammer 12 ein Rotationskolben 28 angeordnet, der auf dem Exzenterabschnitt 26 sitzend um die Antriebswelle 20 umläuft, wobei zwischen dem Exzenterabschnitt 26 der Antriebswelle 20 und dem Rotationskolben 28 eine Lagervorrichtung 33 zum Beispiel in Form eines Nadellagers vorgesehen ist.

Der Rotationskolben 28 ist im Wesentlichen dreieckförmig ausgebildet, sodass zwischen seiner Umfangsfläche 31 und der Umfangswandung 18 der Kolbenkammer 12 drei Arbeitskammern 34 gebildet werden. In diesen drei Arbeitskammern 34 laufen in bekannter Weise die vier Arbeitstakte des Kreiskolbenmotors ab, um den Rotationskolben zu drehen.

Der Rotationskolben 28 hat eine erste Stirnseite 29 (links in Fig. 1), die einer Innenseite 15 der ersten Seitenwandung 14 der Kolbenkammer 12 zugewandt ist, und eine zweite Stirnseite 30 (rechts in Fig. 1), die einer Innenseite 17 der zweiten Seitenwandung 16 der Kolbenkammer 12 zugewandt ist. Ferner weist der Rotationskolben 28 eine Zentralbohrung 32 auf, durch welche die Antriebswelle 20 hindurch geführt ist. Diese Zentralbohrung 32 des Rotationskolbens 28 ist mit einer Innenverzahnung ausgebildet, welche mit einem Zahnrad 35 in Eingriff steht, das koaxial zur Exzenterwelle 20 drehfest am Gehäuse 10 angebracht ist. Durch das Zahnrad 35 wird die Bewegung des Rotationskolbens 28 im Gehäuse 10 gesteuert.

Die Zentralbohrung 32 des Rotationskolbens 28 bildet ein Volumen, das mit einem Ölkreislauf in Verbindung steht und während des Betriebs des Kreiskolbenmotors mittels einer Ölpumpe mit Schmieröl versorgt wird. Dieses Schmieröl dient der Schmierung der Lagerstellen 22, 24, 26 der Exzenterwelle 20 im Gehäuse 10 und des Rotationskolbens 28 auf der Exzenterwelle 20.

In den drei Ecken des Rotationskolbens 28 sind in bekannter Weise Radialdichtungen 58 vorgesehen, um die drei Arbeitskammern 34 gegeneinander abzudichten. Wie in Fig. 2 dargestellt, sind diese Radialdichtungen 58 im Wesentlichen leistenförmig ausgebildet und in entsprechend ausgebildeten Nuten 57 in Dichtbolzen 56 befestigt. Die Dichtbolzen 56 erstrecken sich jeweils in einem Eckbereich im Wesentlichen in axialer Richtung durch den Rotationskolben 28. Außerdem werden sie vorzugsweise von den angrenzenden ersten Seitendichtungen 36, 37 an der ersten bzw. zweiten Stirnseite 29, 30 des Rotationskolbens 28 kontaktiert.

Des Weiteren sind in den Zwischenräumen zwischen den Seitenwandungen 14, 16 der Kolbenkammer 12 und den Stirnseiten 29, 30 des Rotationskolbens 28 mehrere Dichtungen 36-41 vorgesehen, um diese Zwischenräume einerseits gegen das Eindringen von Blowby-Gasen aus den Arbeitskammern 34 und andererseits gegen das Eindringen von Schmieröl aus der Zentralbohrung 32 des Rotationskolbens 28 abdichten.

Genauer sind eine erste Seitendichtung 36 an der ersten Stirnseite 29 des Rotationskolbens 28 zum Abdichten des Zwischenraums gegen die Arbeitsräume 34 und eine erste Seitendichtung 37 an der zweiten Stirnseite 30 des Rotationskolbens 28 zum Abdichten des Zwischenraums gegen die Arbeitsräume 34 angebracht. Diese beiden ersten Seitendichtungen 36, 37 sind vorzugsweise gegen die jeweilige Seitenwandung 14, 16 der Kolbenkammer 12 elastisch vorgespannt.

Ferner sind zwei in radialer Richtung voneinander beabstandete zweite Seitendichtungen 38, 40 an der ersten Stirnseite 29 des Rotationskolbens 28 zum Abdichten des Zwischenraums gegen die Zentralbohrung 32 und zwei in radialer Richtung voneinander beabstandete zweite Seitendichtungen 39, 41 an der zweiten Stirnseite 30 des Rotationskolbens 28 zum Abdichten des Zwischenraums gegen die Zentralbohrung 32 angebracht. Auch diese zweiten Seitendichtungen 38, 39, 40, 41 sind vorzugsweise gegen die jeweilige Seitenwandung 14, 16 der Kolbenkammer 12 elastisch vorgespannt. Die paarweise vorgesehenen zweiten Seitendichtungen 38, 40 und 39, 41 werden auch als Öldichtungen oder Kratzringe bezeichnet.

Wie in Fig. 1 dargestellt, ist in der ersten Stirnseite 29 des Rotationskolbens 28 in radialer Richtung zwischen der ersten Seitendichtung 36 und der radial äußersten zweiten Seitendichtung 38 eine erste Ausnehmung 42 vorgesehen. In analoger Weise ist in der zweiten Stirnseite 30 des Rotationskolbens 28 in radialer Richtung zwischen der ersten Seitendichtung 37 und der radial äußersten zweiten Seitendichtung 39 eine zweite Ausnehmung 44 vorgesehen. Diese beiden Ausnehmungen 42, 44 in den Stirnseiten 29, 30 des Rotationskolbens 28 sind außerdem über eine Durchgangsöffnung 43 miteinander verbunden.

Anstelle der in Fig. 1 gezeigten Konstruktion mit zwei Ausnehmungen 32, 44 in den beiden Stirnseiten 29, 30 und einer Durchgangsöffnung 43 dazwischen kann der Rotationskolben 28 auch mit einem durchgehenden Hohlraum ausgebildet sein, der die zwei Stirnseiten 29, 30 des Rotationskolbens 28 in radialer Richtung zwischen den ersten und den zweiten Seitendichtungen 36, 37 und 38, 39 direkt miteinander verbindet.

Wenn im Betrieb der Rotationskolbenmaschine Blowby-Gase aus den Arbeitsräumen 34 in der Kolbenkammer 12 trotz der ersten Seitendichtungen 36, 37 in die Zwischenräume zwischen den Seitenwandungen 14, 16 der Kolbenkammer 12 und den Stirnseiten 29, 30 des Rotationskolbens 28 eindringen, so können diese in den Ausnehmungen 42, 44 aufgenommen werden. Aufgrund des Volumens der Ausnehmungen 42, 44 wird der durch die Blowby-Gase in den Zwischenräumen bewirkte Druck abgebaut bzw. verringert. Durch die Durchgangsöffnung 43 zwischen den beiden Ausnehmungen 42, 44 wird zudem ein Druckausgleich zwischen der ersten Stirnseite 29 und der zweiten Stirnseite 30 des Rotationskolbens 28 erreicht.

Weiter ist in Fig. 1 erkennbar, dass in der ersten Seitenwandung 14 der Kolbenkammer 12 eine Entlüftungsbohrung 46 ausgebildet ist. Diese Entlüftungsbohrung 46 ist an einer Stelle vorgesehen, die in radialer Richtung zwischen der ersten Seitendichtung 36 und der radial äußeren zweiten Seitendichtung 38 zum Zeitpunkt der Zündung liegt. Auf diese Weise können die Blowby-Gase, welche die ersten Seitendichtungen 36, 37 an dem Rotationskolben 28 aufgrund des hohen Drucks im jeweiligen Arbeitsraum 34 nach der Zündung überwinden und in die Zwischenräume eindringen, durch die Entlüftungsbohrung 46 in der ersten Seitenwandung 14 abgelassen werden.

Genauer ist die Entlüftungsbohrung 46 in radialer Richtung innerhalb einer inneren Hüllkurve der ersten Seitendichtung 37 (über einen vollständigen Umlauf des Rotationskolbens 28) und außerhalb einer äußeren Hüllkurve der radial äußeren zweiten Seitendichtung 39 an der zweiten Stirnseite 30 des Rotationskolbens 28 positioniert. Zudem ist die Entlüftungsbohrung 46 in radialer Richtung auch innerhalb einer inneren Hüllkurve der Nutzgründe 57 für die Radialdichtungen 58 in den Dichtbolzen 56.

Durch die beschriebene Auswahl der Position der Entlüftungsbohrung 46 in der ersten Seitenwandung 14 der Kolbenkammer 12 kann sichergestellt werden, dass diese Entlüftungsbohrung 46 in allen Betriebsstellungen des Rotationskolbens 28 mit dem Abschnitt des Zwischenraums zwischen der Stirnseite 29 des Rotationskolbens 28 und der Seitenwandung 14, in dem sich Blowby-Gase sammeln können, verbunden ist und zugleich nie mit einem der Arbeitsräume 34 direkt in Fluidverbindung steht.

Obwohl nicht dargestellt, sind in den Seitenwandungen 14 und 16 der Kolbenkammer im Bereich des so genannten heißen Bogens mehrere Kühlmittelbohrungen zur Kühlung der Rotationskolbenmaschine ausgebildet. Aus diesem Grund ist die Entlüftungsbohrung 46 bevorzugt im Winkelsegment des so genannten kalten Bogens der Kolbenkammer 12, in dem keine Kühlmittelbohrungen in den Seitenwandungen 14, 16 ausgebildet sind, vorgesehen.

Zur Verbesserung des Wirkungsgrades des Ablassens der Blowby-Gase durch die Entlüftungsbohrung 46 hat diese vorzugsweise einen in konzentrischer Richtung im Wesentlichen nierenförmigen Querschnitt.

Die Entlüftungsbohrung 46 in der ersten Seitenwandung 14 ist über einen Verbindungskanal 48 mit einem Entlüftungskanal 50 in dem Gehäuse 10 verbunden, über den die Blowby-Gase aus dem Gehäuse 10 abgeführt werden. Der Entlüftungskanal 50 ist dabei mit einer Ölabscheidevorrichtung 52 verbunden, um von den Blowby-Gasen mitgerissene Schmieröle möglichst vollständig abzuscheiden. Die abgeschiedenen Öle werden über einen Ablaufkanal (nicht dargestellt) einer Ölwanne (nicht dargestellt) zugeführt, die mit dem Schmierölkreislauf der Rotationskolbenmaschine verbunden ist. Durch die Aufnahme des abgeschiedenen Schmieröls in der Ölwanne steht dieses Schmieröl wieder dem Schmierölkreislauf zur Verfügung. Als Ergebnis kann der Schmierölbedarf für den Betrieb der Rotationskolbenmaschine gering gehalten werden.

Wie in Fig. 1 dargestellt, ist der Verbindungskanal 48 zwischen der Entlüftungsbohrung 46 in der ersten Seitenwandung 14 der Kolbenkammer 12 und dem Entlüftungskanal 50 im Gehäuse 10 in Strömungsrichtung der Blowby-Gase ansteigend ausgebildet. Alternativ oder zusätzlich kann auch die Entlüftungsbohrung 46 selbst mit einer solchen Steigung versehen sein. Ferner können die Entlüftungsbohrung 46 und/oder der Verbindungskanal 48 mit einer Drossel- oder Blendenvorrichtung ausgestattet sein, um den Querschnitt des Strömungskanals gezielt zu beeinflussen. Durch die vorgenannten Maßnahmen können von den Blowby-Gasen mitgeführte Schmieröle oder dergleichen mehr oder weniger bereits an diesen Stellen abgeschieden werden.

Schließlich ist auch die Zentralbohrung 32 des Rotationskolbens 28 über einen weiteren Verbindungskanal 54 mit dem Entlüftungskanal 50 im Gehäuse 10 verbunden. Auf diese Weise können auch die üblicherweise relativen geringen Mengen an Blowby-Gasen, die auch die zweiten Seitendichtungen 38-41 zwischen den Stirnseiten 29, 30 des Rotationskolbens 28 und den Seitenwandungen 14, 16 der Kolbenkammer 12 überwinden und in die Zentralbohrung 32 des Rotationskolbens 28 gelangen, abgeführt werden. Auch dieser weitere Verbindungskanal 54 ist in Strömungsrichtung der Blowby-Gase ansteigend ausgebildet. Hierdurch kann eine Abscheiderate des Schmieröls aus den Blowby-Gasen aus der Zentralbohrung 32 vergrößert werden.

Obwohl nicht dargestellt, weisen der Entlüftungskanal 50, der Verbindungskanal 48 und/oder der weitere Verbindungskanal 54 labyrinthartige Abschnitte und/oder zumindest einen Beruhigungsraum auf. Diese Maßnahmen verbessern die Ölabscheidung aus den Blowby-Gasen bereits im Gehäuse 10 und ermöglichen eine kompaktere Bauweise der Rotationskolbenmaschine bzw. eine kleinere Ölabscheidevorrichtung 52 am stromabwärtigen Ende des Entlüftungskanals 50.

Die kompakte Bauweise der in Fig. 1 dargestellten Ausführungsform des Kreiskolbenmotors enthält nur einen gemeinsamen Entlüftungskanal 50 auf der Seite der ersten Seitenwandung 14 der Kolbenkammer 12 im Gehäuse 10. Grundsätzlich ist es aber auch möglich, zu beiden Seiten der Kolbenkammer 12 Entlüftungskanäle 50 vorzusehen, durch welche die Blowby-Gase auf beiden Stirnseiten 29, 30 des Rotationskolbens 28 abgeführt werden können.

Durch die Ausgestaltung der Querschnittsformen und -größen der Verbindungskanäle 48, 54 zum Entlüftungskanal 50 lassen sich die Druckgefälle zwischen den Ausnehmungen 42, 44, der Zentralbohrung 32 und dem Entlüftungskanal 50 in gewünschter Weise einstellen.

## Patentansprüche

1. Rotationskolbenmaschine, insbesondere Kreiskolbenmotor, welche bzw. welcher insbesondere als Range-Extender für ein elektrisch betriebenes Kraftfahrzeug einsetzbar ist, mit
einem Gehäuse (10);
einer durch eine erste Seitenwandung (14), eine zweite Seitenwandung (16) und eine die Seitenwandungen verbindende Umfangswandung (18) in dem Gehäuse (10) gebildeten Kolbenkammer (12);
einem drehbar in der Kolbenkammer (12) angeordneten Rotationskolben (28) mit einer ersten Stirnseite (29) und einer zweiten Stirnseite (30),
wobei die erste Stirnseite (29) des Rotationskolbens (28) einer Innenseite (15) der ersten Seitenwandung (14) der Kolbenkammer (12) zugewandt ist und die zweite Stirnseite (30) des Rotationskolbens (28) einer Innenseite (17) der zweiten Seitenwandung (16) der Kolbenkammer (12) zugewandt ist und wobei zwischen einer Umfangsfläche (31) des Rotationskolbens (28) und der Umfangswandung (18) der Kolbenkammer (12) wenigstens zwei Arbeitsräume (34) gebildet sind; und
wenigstens einer ersten Seitendichtung (36, 37) an der ersten und der zweiten Stirnseite (29, 30) des Rotationskolbens (28) zum Abdichten von Zwischenräumen zwischen der ersten bzw. zweiten Seitenwandung (14, 16) der Kolbenkammer (12) und der ersten bzw. zweiten Stirnseite (29, 30) des Rotationskolbens (28) gegen die Arbeitsräume (34);
wobei in der ersten und/oder der zweiten Seitenwandung (14, 16) der Kolbenkammer (12) wenigstens eine Entlüftungsbohrung (46) vorgesehen ist, die mit wenigstens einem Entlüftungskanal (50) in dem Gehäuse (10) verbunden ist,
der Rotationskolben (28) eine Zentralbohrung (32) aufweist und
wenigstens eine zweite Seitendichtung (38, 39, 40, 41) an der ersten und
der zweiten Stirnseite (29, 30) des Rotationskolbens (28) zum Abdichten der Zwischenräume zwischen der ersten bzw. zweiten Seitenwandung (14, 16) der Kolbenkammer (12) und der ersten bzw. zweiten Stirnseite (29, 30) des Rotationskolbens (28) gegen die Zentralbohrung (32) vorgesehen ist, wobei die wenigstens eine zweite Seitendichtung (38, 39, 40, 41) in radialer Richtung innerhalb der wenigstens einen ersten Seitendichtung (36, 37) angeordnet ist;
**dadurch gekennzeichnet, dass**
die wenigstens eine Entlüftungsbohrung (46) an einer Stelle vorgesehen ist, die in radialer Richtung innerhalb der wenigstens einen ersten Seitendichtung (36, 37) und außerhalb der wenigstens einen zweiten Seitendichtung (38, 39, 40, 41) liegt.

2. Rotationskolbenmaschine nach Anspruch 1, **dadurch gekennzeichnet, dass** der Rotationskolben (28) an seiner Umfangsfläche (31) wenigstens eine in Richtung zur Umfangswandung (18) der Kolbenkammer (12) ragende Radial- dichtung (58) aufweist; und die wenigstens eine Entlüftungsbohrung (46) in radialer Richtung innerhalb der wenigstens einen Radialdichtung (58) liegt.

3. Rotationskolbenmaschine nach einem der vorhergehenden Ansprüche, **dadurch gekennzeichnet, dass** die wenigstens eine Entlüftungsbohrung (46) innerhalb eines Winkelsegments liegt, in welchem keine Kühlmittelbohrung in der ersten bzw. zweiten Seitenwandung (14, 16) vorgesehen ist.

4. Rotationskolbenmaschine nach einem der vorhergehenden Ansprüche, **dadurch gekennzeichnet, dass** die wenigstens eine Entlüftungsbohrung (46) innerhalb eines Winkelsegments des kalten Bogens der Kolbenkammer (12) liegt.

5. Rotationskolbenmaschine nach einem der vorhergehenden Ansprüche, **dadurch gekennzeichnet, dass** der Rotationskolben (28) wenigstens einen Hohlraum (42, 43, 44) aufweist, der sich in radialer Richtung innerhalb der wenigstens einen ersten Seitendichtung (36) oder zwischen der wenigstens einen ersten Seitendichtung (36, 37) und der wenigstens einen zweiten Seitendichtung (38, 39, 40, 41) von der ersten Stirnseite (29) zur zweiten Stirnseite (30) erstreckt.

6. Rotationskolbenmaschine nach Anspruch 5, **dadurch gekennzeichnet, dass** nur in einer (14) der ersten und der zweiten Seitenwandung (14, 16) der Kolbenkammer (12) wenigstens eine Entlüftungsbohrung (46) vorgesehen ist.

7. Rotationskolbenmaschine nach einem der vorhergehenden Ansprüche, **dadurch gekennzeichnet, dass** der Rotationskolben (28) im Bereich jedes Arbeitsraums (34) in der ersten Stirnseite (29) in radialer Richtung innerhalb der wenigstens einen ersten Seitendichtung (36) oder zwischen der wenigstens einen ersten Seitendichtung (36) und der wenigstens einen zweiten Seitendichtung (38, 40) wenigstens eine erste Ausnehmung (42) aufweist und in der zweiten Stirnseite (30) in radialer Richtung innerhalb der wenigstens einen ersten Seitendichtung (36) oder zwischen der wenigstens einen ersten Seitendichtung (37) und der wenigstens einen zweiten Seitendichtung (39, 41) wenigstens eine zweite Ausnehmung (44) aufweist.

8. Rotationskolbenmaschine nach einem der vorhergehenden Ansprüche, **dadurch gekennzeichnet, dass** die wenigstens eine Entlüftungsbohrung (46) über wenigstens einen Verbindungskanal (48) mit dem Entlüftungskanal (50) verbunden ist.

9. Rotationskolbenmaschine nach einem der vorhergehenden Ansprüche, **dadurch gekennzeichnet, dass** die wenigstens eine Entlüftungsbohrung (46) und/oder der wenigstens eine Verbindungskanal (48) in Richtung zum Entlüftungskanal (50) zumindest teilweise ansteigend ausgebildet sind.

10. Rotationskolbenmaschine nach einem der vorhergehenden Ansprüche, **dadurch gekennzeichnet, dass** in oder an der wenigstens einen Entlüftungsbohrung (46) und/oder dem wenigstens einen Verbindungskanal (48) wenigstens eine Einrichtung zum Beeinflussen des Öffnungsquerschnitts der Entlüftungsbohrung bzw. des Verbindungskanals vorgesehen ist.

11. Rotationskolbenmaschine nach einem der vorhergehenden Ansprüche, **dadurch gekennzeichnet, dass** die Entlüftungsbohrung (46) einen in konzentrischer Richtung des Rotationskolbens (28) langgestreckten Querschnitt besitzt.

12. Rotationskolbenmaschine nach Anspruch 11, **dadurch gekennzeichnet, dass** die Entlüftungsbohrung (46) einen im Wesentlichen nierenförmigen Querschnitt besitzt.

13. Rotationskolbenmaschine nach einem der vorhergehenden Ansprüche, **dadurch gekennzeichnet, dass** der Entlüftungskanal (50) mit einer Ölabscheidungsvorrichtung (52) verbunden ist.

14. Rotationskolbenmaschine nach einem der vorhergehenden Ansprüche, **dadurch gekennzeichnet, dass** der Entlüftungskanal (50) mit einer Ölwanne verbunden ist.

15. Rotationskolbenmaschine nach einem der vorhergehenden Ansprüche, **dadurch gekennzeichnet, dass** ein weiterer Verbindungskanal (54) zum Verbinden der Zentralbohrung (32) des Rotationskolbens (28) mit dem Entlüftungskanal (50) vorgesehen ist.

16. Rotationskolbenmaschine nach einem der vorhergehenden Ansprüche, **dadurch gekennzeichnet, dass** der Entlüftungskanal (50), der Verbindungskanal (48) und/oder der weitere Verbindungskanal (54) zumindest teilweise labyrinthartig ausgebildet sind.

17. Rotationskolbenmaschine nach einem der vorhergehenden Ansprüche, **dadurch gekennzeichnet, dass** der Entlüftungskanal (50), der Verbindungskanal (48) und/oder der weitere Verbindungskanal (54) zumindest einen Beruhigungsraum aufweisen.

18. Stromerzeugungsaggregat, insbesondere für ein elektrisch betriebenes Kraftfahrzeug, mit wenigstens einer Rotationskolbenmaschine nach einem der vorhergehenden Ansprüche, wobei eine drehbar in dem Gehäuse (10) gelagerte Welle (20) vorgesehen ist, auf welcher der Rotationskolben (28) umläuft und welche mit einem elektromechanischen Energiewandler gekoppelt ist.

## Claims

1. A rotary piston machine, especially a rotary engine, that is suitable for use, in particular, as a Range Extender for an electrically operated motor vehicle, comprising
a housing (10),
a piston chamber (12) that is defined in the housing (10) by a first sidewall (14), a second sidewall (16) and a peripheral wall (18) interconnecting these sidewalls, a rotary piston (28) that is rotatably arranged in the piston chamber (12) and has a first face side (29) and a second face side (30), wherein the first face (29) of the rotary piston (28) faces an inner side (15) of the first sidewall (14) of the piston chamber (12) and the second face (30) of the rotary piston (28) faces an inner side (17) of the second sidewall (16) of the piston chamber (12), and wherein at least two working zones (34) are formed between a peripheral surface (31) of the rotary piston (28) and the peripheral wall (18) of the piston chamber (12), and
at least one first lateral seal (36, 37) on the first and the second face sides (29, 30) of the rotary piston (28) in order to seal intermediate spaces between the first and the second sidewall (14, 16), respectively, of the piston chamber (12) and the first and the second face sides (29, 30), respectively, of the rotary piston (28) relative to the working zones (34),
wherein at least one ventilation bore (46) is provided in the first and/or the second sidewall (14, 16) of the piston chamber (12), the ventilation bore (46) being connected to at least one ventilation channel (50) in the housing (10),
wherein rotary piston (28) has a central bore (32), and wherein at least one second lateral seal (38, 39, 40, 41) is provided on the first and the second face sides (29, 30) of the rotary piston (28) in order to seal the respective intermediate spaces between the first and the second sidewall (14, 16) of the piston chamber (12) and wherein the first and the second face sides (29, 30) of the rotary piston (28) are provided relative to the central bore (32), wherein the at least one second lateral seal (38, 39, 40, 41) is arranged radially within the at least one first lateral seal (36, 37)
**characterized in that** the at least one ventilation bore (46) is arranged at a location that radially lies within the at least one first lateral seal (36, 37) and radially outside the at least one second lateral seal (38, 39, 40, 41).

2. The rotary piston machine according to claim 1, **characterized in that** the rotary piston (28) comprises on its peripheral surface (31) at least one radial seal (58) that protrudes in the direction toward the peripheral wall (80) of the piston chamber (12), and that the at least one ventilation bore (46) lies radially within the at least one radial seal (58).

3. The rotary piston machine according to one of the preceding claims, **characterized in that** the at least one ventilation bore (46) lies within an angular segment, in which no cooling medium bore is provided in the first and the second sidewall (14, 16), respectively.

4. The rotary piston machine according to one of the preceding claims, **characterized in that** the at least one ventilation bore (46) lies within an angular segment of the cold arc of the piston chamber (12).

5. The rotary piston machine according to one of the preceding claims, **characterized in that** the rotary piston (28) compriese at least one cavity (42, 43, 44) that extends from the first face (29) to the second face (30) radially within the at least one first lateral seal (36) or between the at least one first lateral seal (36, 37) and the at least one second lateral seal (38, 39, 40, 41) from the first face side (29) to the second face side (30).

6. The rotary piston machine according to Claim 5, **characterized in that** at least one ventilation bore (46) is provided in only one (14) of the first and second sidewalls (14, 16) of the piston chamber (12).

7. The rotary piston machine according to one of the preceding claims, **characterized in that** the rotary piston (28) comprises in the region of each working zone (34) at least one first recess (42) in the first face side (29) radially within the at least one first lateral seal (36) or between the at least one first lateral seal (36) and the at least one second lateral seal (38, 40) and at least one second recess (44) in the second face side (30) radially within the at least one first lateral seal (36) or between the at least one first lateral seal (37) and the at least one second lateral seal (39, 41).

8. The rotary piston machine according to one of the preceding claims, **characterized in that** the at least one ventilation bore (46) is connected to the ventilation channel (50) by means of at least one connecting channel (48).

9. The rotary piston machine according to one of the preceding claims, **characterized in that** the at least one ventilation bore (46) and/or the at least one connecting channel (48) is/are at least partially formed in an ascending manner in the direction toward the ventilation channel (50).

10. The rotary piston machine according to one of the preceding claims, **characterized in that** at least one device for influencing the respective opening cross section of the ventilation bore or the connecting channel is provided in or on the at least one ventilation bore (46) and/or the at least one connecting channel (48).

11. The rotary piston machine according to one of the preceding claims, **characterized in that** the ventilation bore (46) has an elongate cross section in the concentric direction of the rotary piston (28).

12. The rotary piston machine according to Claim 12, **characterized in that** the ventilation bore (46) has an essentially reniform cross section.

13. The rotary piston machine according to one of the preceding claims, **characterized in that** the ventilation channel (50) is connected to an oil separating device (52).

14. The rotary piston machine according to one of the preceding claims, **characterized in that** the ventilation channel (50) is connected to an oilpan.

15. The rotary piston machine according to one of the preceding claims, **characterized in that** an additional connecting channel (54) is provided for connecting the central bore (32) of the rotary piston (28) to the ventilation channel (50).

16. The rotary piston machine according to one of the preceding claims, **characterized in that** the ventilation channel (50), the connecting channel (48) and/or the additional connecting channel (54) is/are at least partially formed in a labyrinth-like manner.

17. The rotary piston machine according to one of the preceding claims, **characterized in that** the ventilation channel (50), the connecting channel (48) and/or the additional connecting channel (54) comprises(s) at least one plenum chamber.

18. A power generating unit, particularly for an electrically operated motor vehicle, comprising at least one rotary piston machine according to one of the preceding claims, wherein a rotatably supported shaft (20), on which the rotary piston (28) revolves, is provided in the housing (10) and coupled to an electromechanical energy converter.

## Revendications

1. Machine à piston rotatif, en particulier moteur à piston rotatif, laquelle ou lequel peut être utilisée/utilisé en particulier sous la forme d'un prolongateur d'autonomie pour un véhicule à fonctionnement électrique, comprenant
un carter (10) ;
une chambre de piston (12) formée dans le carter (10) par une première paroi latérale (14), une deuxième paroi latérale (16) et une paroi périphérique (18) reliant les parois latérales ;
un piston rotatif (28) disposé de manière à pouvoir tourner dans la chambre de piston (12), pourvu d'un premier côté frontal (29) et d'un deuxième côté frontal (30),
sachant que le premier côté frontal (29) du piston rotatif (28) est tourné vers un côté intérieur (15) de la première paroi latérale (14) de la chambre de piston (14) et que le deuxième côté frontal (30) du piston rotatif (28) est tourné vers un côté intérieur (17) de la deuxième paroi latérale (16) de la chambre de piston (12) et sachant qu'au moins deux espaces de travail (34) sont formés entre une surface périphérique (31) du piston rotatif (28) et la paroi périphérique (18) de la chambre de piston (12) ; et
au moins un premier joint d'étanchéité latéral (36, 37) au niveau du premier et du deuxième côté frontal (29, 30) du piston rotatif (28) servant à étanchéifier des espaces intermédiaires entre la première ou la deuxième paroi latérale (14, 16) de la chambre de piston (12) et le premier ou le deuxième côté frontal (29, 30) de la chambre de piston (28) par rapport aux espaces de travail (34) ;
sachant qu'est prévu, dans la première et/ou dans la deuxième paroi latérale (14, 16) de la chambre de piston (12), au moins un alésage d'évacuation d'air (46), qui est relié à au moins un canal d'évacuation d'air (50) dans le carter (10),
que le piston rotatif (28) présente un alésage central (32) et qu'est prévu au moins un deuxième joint d'étanchéité latéral (38, 39, 40, 41) au niveau du premier et du deuxième côté frontal (29, 30) du piston rotatif (28) servant à étanchéifier les espaces intermédiaires entre la première ou la deuxième paroi latérale (14, 16) de la chambre de piston (12) et le premier ou le deuxième côté frontal (29, 30) du piston rotatif (28) par rapport à l'alésage frontal (32), sachant que le deuxième joint d'étanchéité (38, 39, 40, 41) au moins au nombre de un est disposé dans la direction radiale à l'intérieur du premier joint d'étanchéité (36, 37) au moins au nombre de un,
**caractérisée en ce**
**que** l'alésage d'évacuation d'air (46) au moins au nombre de un est prévu au niveau d'un emplacement, qui se trouve dans la direction radiale à l'intérieur du premier joint d'étanchéité latéral (36, 37) au moins au nombre de un et à l'extérieur du deuxième joint d'étanchéité latéral (38, 39, 40, 41) au moins au nombre de un.

2. Machine à piston rotatif selon la revendication 1, **caractérisée en ce que** le piston rotatif (28) présente au niveau de sa surface périphérique (31) au moins un joint d'étanchéité radial (58) dépassant en direction de la paroi périphérique (18) de la chambre de piston (12), et **en ce que** l'alésage d'évacuation d'air (46) au moins au nombre de un se situe dans la direction radiale à l'intérieur du joint d'étanchéité radial (58) au moins au nombre de un.

3. Machine à piston rotatif selon l'une quelconque des revendications précédentes, **caractérisée en ce que** l'alésage d'évacuation d'air (46) au moins au nombre de un se situe à l'intérieur d'un segment angulaire, dans lequel aucun alésage central de refroidissement n'est prévu dans la première ou dans la deuxième paroi latérale (14, 16).

4. Machine à piston rotatif selon l'une quelconque des revendications précédentes, **caractérisée en ce que** l'alésage d'évacuation d'air (46) au moins au nombre de un se situe à l'intérieur d'un segment angulaire de l'arc froid de la chambre de piston (12).

5. Machine à piston rotatif selon l'une quelconque des revendications précédentes, **caractérisée en ce que** le piston rotatif (28) présente au moins une cavité (42, 43, 44), qui s'étend dans la direction radiale à l'intérieur du premier joint d'étanchéité latéral (36) au moins au nombre de un ou entre le premier joint d'étanchéité latéral (36, 37) au moins au nombre de un et le deuxième joint d'étanchéité latéral (38, 39, 40, 41) au moins au nombre de un, du premier côté frontal (29) en direction du deuxième côté frontal (30).

6. Machine à piston rotatif selon la revendication 5, **caractérisée en ce qu'**au moins un alésage d'évacuation d'air (46) est prévu seulement dans une (14) parmi la première et la deuxième paroi latérale (14, 16) de la chambre de piston (12).

7. Machine à piston rotatif selon l'une quelconque des revendications précédentes, **caractérisée en ce que** le piston rotatif (28) présente, dans la zone de chaque espace de travail (34), dans le premier côté frontal (29) dans la direction radiale à l'intérieur du premier joint d'étanchéité latéral (36) au moins au nombre de un ou entre le premier joint d'étanchéité latéral (36) au moins au nombre de un et le deuxième joint d'étanchéité latéral (38, 40) au moins au nombre de un, au moins un premier évidement (42), et dans le deuxième côté frontal (30) dans la direction radiale à l'intérieur du premier joint d'étanchéité latéral (36) au moins au nombre de un ou entre le premier joint d'étanchéité latéral (37) au moins au nombre de un et le deuxième joint d'étanchéité latéral (39, 41) au moins au nombre de un, au moins un deuxième évidement (44).

8. Machine à piston rotatif selon l'une quelconque des revendications précédentes, **caractérisée en ce que** l'alésage d'évacuation d'air (46) au moins au nombre de un est relié, par l'intermédiaire au moins d'un canal de liaison (48), au canal d'évacuation d'air (50).

9. Machine à piston rotatif selon l'une quelconque des revendications précédentes, **caractérisée en ce que** l'alésage d'évacuation d'air (46) au moins au nombre de un et/ou le canal de liaison (48) au moins au nombre de un sont réalisés au moins en partie de manière ascendante en direction du canal d'évacuation d'air (50).

10. Machine à piston rotatif selon l'une quelconque des revendications précédentes, **caractérisée en ce qu'**au moins un système servant à influencer la section transversale d'ouverture de l'alésage d'évacuation d'air ou du canal de liaison est prévu dans ou au niveau de l'alésage d'évacuation d'air (46) au moins au nombre de un et/ou dans ou au niveau du canal de liaison (48) au moins au nombre de un.

11. Machine à piston rotatif selon l'une quelconque des revendications précédentes, **caractérisée en ce que** l'alésage d'évacuation d'air (46) possède une section transversale allongée en direction concentrique du piston rotatif (28).

12. Machine à piston rotatif selon la revendication 11, **caractérisée en ce que** l'alésage d'évacuation d'air (46) possède une section transversale sensiblement réniforme.

13. Machine à piston rotatif selon l'une quelconque des revendications précédentes, **caractérisée en ce que** le canal d'évacuation d'air (50) est relié à un dispositif de séparation d'huile (52).

14. Machine à piston rotatif selon l'une quelconque des revendications précédentes, **caractérisée en ce que** le canal d'évacuation d'air (50) est relié à une cuve d'huile.

15. Machine à piston rotatif selon l'une quelconque des revendications précédentes, **caractérisée en ce qu'**un autre canal de liaison (54) est prévu pour relier l'alésage central (32) du piston rotatif (28) au canal d'évacuation d'air (50).

16. Machine à piston rotatif selon l'une quelconque des revendications précédentes, **caractérisée en ce que** le canal d'évacuation d'air (50), le canal de liaison (48) et/ou l'autre canal de liaison (54) sont réalisés au moins en partie de manière labyrinthique.

17. Machine à piston rotatif selon l'une quelconque des revendications précédentes, **caractérisée en ce que** le canal d'évacuation d'air (50), le canal de liaison (48) et/ou l'autre canal de liaison (54) présentent au moins un espace de stabilisation.

18. Unité de production de courant, en particulier pour un véhicule automobile à fonctionnement électrique, comprenant au moins une machine à piston rotatif selon l'une quelconque des revendications précédentes, sachant qu'est prévu un arbre (20) monté de manière à pouvoir tourner dans le carter (10), sur lequel le piston rotatif (28) circule et qui est couplé à un convertisseur d'énergie électromécanique.
